# EUROPÄISCHE PATENTSCHRIFT

(11) **EP 1 355 835 B1**
(45) Veröffentlichungstag und Bekanntmachung des Hinweises auf die Patenterteilung: **31.08.2005**
(21) Anmeldenummer: 02710774.7
(22) Anmeldetag: 03.01.2002
(51) Int. Cl.: B65D 85/10, B65D 5/42, B65B 19/22

(54) **ZIGARETTENPACKUNG SOWIE VERFAHREN UND VORRICHTUNG ZUM HERSTELLEN DERSELBEN**
CIGARETTE PACKAGING, METHOD AND DEVICE FOR THE PRODUCTION THEREOF
EMBALLAGE DE CIGARETTES, PROCEDE ET DISPOSITIF DE SA FABRICATION

(30) Priorität: 30.01.2001 DE 10104301
(43) Veröffentlichungstag der Anmeldung: 29.10.2003
(73) Patentinhaber: Focke & Co. (GmbH & Co. KG), 27283 Verden (DE)
(72) Erfinder: FOCKE, Heinz, 27283 Verden (DE); BRETTHAUSER, Hans-Jürgen, 28201 Bremen (DE); BUSE, Henry, 27374 Visselhövede (DE)
(74) Vertreter: Bolte, Erich
(86) Internationale Anmeldenummer: PCT/EP2002/000010
(87) Internationale Veröffentlichungsnummer: WO 2002/060784

(56) Entgegenhaltungen:
- EP-A- 0 812 778
- DE-A- 19 837 469
- US-A- 1 582 925
- US-A- 5 732 533

## Beschreibung

Die Erfindung betrifft eine Packung, insbesondere Zigarettenpackung, mit einem den Packungsinhalt umgebenden Zuschnitt aus faltbarem Verpackungsmaterial, wie Papier, Folie, Karton oder dergleichen, der in einem Teilbereich mehrlagig ausgebildet ist und faltungsbedingt randseitig eine Überlappung aufweist, wobei ein innenliegender Faltlappen mit einem außenliegenden Faltlappen durch Leim verbunden ist und der Leim durch eine Ausnehmung in einem Zwischenlappen hindurchtritt. Weiterhin betrifft die Erfindung ein Verfahren zum Herstellen derartiger Packungen sowie eine Vorrichtung zur Durchführung des Verfahrens.

Vorrangig bezieht sich die Erfindung auf Packungen in der Ausführung der DE 198 37 469 A1. Bei dieser aus einem einzigen Zuschnitt aus Papier oder dergleichen bestehenden Packung ist benachbart zu einer Stimwand ein mehrlagiger, nämlich aufgrund einer Z-förmigen Faltung gebildeter Faltstreifen angeordnet. Im Bereich einer schmalen, aufrechten Seitenwand ergibt sich eine Überlappung auch der Z-Faltung. Bei der bekannten Packung ist eine in dem Ausführungsbeispiel dreieckförmige Ausnehmung gebildet, die es ermöglicht, einen Außenlappen der Faltung mit einem Innenlappen durch Leim zu verbinden, wobei sich der Leim im Bereich einer Ausnehmung von Zwischenlappen befindet.

Der Erfindung liegt die Aufgabe zugrunde, Packungen der eingangs genannten Art weiterzuentwickeln und zu verbessern, insbesondere die Ausgestaltung und Herstellung von Zigarettenpackungen in der Ausführung der DE 198 37 469 A1 zu verbessern.

Zur Lösung dieser Aufgabe ist die erfindungsgemäße Packung dadurch gekennzeichnet, dass die Ausnehmung im Zuschnitt bzw. im Zwischenlappen durch einen insgesamt gerundeten Stanzschnitt begrenzt ist.

Ein runder, insbesondere länglicher, zum Beispiel (annähernd) ovaler Stanzschnitt ergibt eine Öffnung, die hinsichtlich des Reißverhaltens günstig ist. Des Weiteren kann eine solche Ausnehmung durch ein entsprechendes Stanzwerkzeug problemlos hergestellt werden.

Eine weitere Besonderheit besteht darin, dass das beim Stanzen gebildete Materialstück nicht als Abfall beseitigt wird, sondern über eine Restverbindung mit dem Zuschnitt zusammenhängt und durch Umfalten aus dem Bereich der Ausnehmung herausgenommen ist.

Das Verfahren zum Herstellen von Packungen mit einer durch gerundeten Stanzschnitt begrenzten Ausnehmung ist Gegenstand des Anspruchs 5. Anspruch 9 betrifft die Vorrichtung zum Herstellen von Zuschnitten für Packungen mit gerundeten Ausnehmungen und einem über eine Restverbindung mit einer Materialbahn zum Herstellen der Zuschnitte verbundenen Stanzstück.

Weitere Besonderheiten der Erfindung werden nachfolgend anhand der Zeichnungen näher erläutert. In diesen zeigt:
- Fig. 1: eine Zigarettenpackung in perspektivischer Ansicht,
- Fig. 2: einen oberen, stimseitigen Bereich der Packung gemäß Fig. 1 in vergrößertem Maßstab,
- Fig. 3: einen Vertikalschnitt durch einen oberen, stimseitigen Eckbereich der Packung gemäß Fig. 1 in nochmals vergrößertem Maßstab,
- Fig. 4: einen Horizontalschnitt durch die Einzelheit gemäß Fig. 3 in der Schnittebene IV-IV,
- Fig. 5: einen Abschnitt einer Materialbahn zum Herstellen von Zuschnitten,
- Fig. 6: einen von der Materialbahn gemäß Fig. 5 abgetrennten Zuschnitt,
- Fig. 7: einen Abschnitt einer Materialbahn gemäß Fig. 5 in schematischer Seitenansicht,
- Fig. 8: einen Ausschnitt der Materialbahn gemäß Fig. 5 im Bereich eines Stanzschnitts, stark vergrößert,
- Fig. 9: einen fertigen Zuschnitt ohne Faltstreifen,
- Fig. 10: den Zuschnitt gemäß Fig. 9 nach Anbringen von Faltsireifen.

Die Zeichnungen befassen sich mit einer (Zigaretten-)Packung im Wesentlichen in der Ausführung gemäß WO 00/10877. Die quaderförmige Packung besteht aus einem Zuschnitt 10 aus Papier oder papierähnlichem Werkstoff. Die quaderförmige Packung bildet eine großflächige Vorderwand 11, eine gegenüberliegende Rückwand 12, zwei schmale aufrechte Seitenwände 13, 14 sowie Bodenwand 15 und Stirnwand 16.

Die Seitenwand 14 besteht aus zwei einander überlappenden Randstreifen des Zuschnitts 10, nämlich einem (breiteren) Außenstreifen 17 und einem schmaleren Innenstreifen 18. Außenstreifen 17 und Innenstreifen 18 sind zur Bildung der Seitenwand 14 miteinander verbunden, und zwar durch Klebung, konkret durch Leimpunkte 19, 20.

Die Packung bzw. deren Zuschnitt 10 weist einen ringsherumlaufenden Faltstreifen auf, und zwar einen Z-Faltstreifen 21. Dieser wird durch Z-förmiges Falten eines Zuschnittstreifens 22 gebildet. Dieser wird entlang einer etwa mittigen Z-Faltkante 23 gefaltet, derart, dass im Bereich des Z-Faltstreifens 21 drei Lagen des Zuschnitts 10 aneinander liegen. Es handelt sich dabei um einen Innenlappen bzw. Innenschenkel 24, um einen Zwischenlappen bzw. Zwischenschenkel 25 und einem Außenlappen bzw. Außenschenkel 26. Die betreffenden Schenkel bzw. Materialstreifen des Z-Faltstreifens 21 sind einerseits von der Z-Faltkante 23 und andererseits von Faltlinien 27 als Übergang in die Stirnwand 16 bzw. als Faltlinie 28 als Übergang in den Außenschenkel 26 begrenzt. Letzterer ist jeweils oberer Teil von Vorderwand 11, Rückwand 12 sowie Seitenwänden 13 und 14.

Zur Verbindung der Randstreifen, nämlich Außenstreifen 17 und Innenstreifen 18, sind die Leimpunkte 19, 20 mit Abstand voneinander an der Außenseite des Innenstreifens 18 angeordnet. Der obere Leimpunkt 20 befindet sich im Bereich des Z-Faltstreifens 21 und soll den Innenstreifen 18 mit dem Außenstreifen 17 verbinden. Um den mehrlagigen Aufbau zu überwinden, ist der Außenstreifen 17 im Bereich des Z-Faltstreifens 21 mit einer Ausnehmung 29 versehen, die so positioniert und ausgebildet ist, dass der Leimpunkt 20 eine Verbindung zwischen dem Außenschenkel 26 des Innenstreifens 18 und dem Außenschenkel 26 des Außenstreifens 17 herstellt. Die Ausnehmung 29 erstreckt sich zu diesem Zweck im Bereich von Zwischenlagen, nämlich im Bereich des Innenschenkels 24 und des Zwischenschenkels 25 des dem Außenstreifen 17 zugeordneten Z-Faltstreifens 21.

Die Ausnehmung 29 ist in besonderer Weise ausgebildet und angeordnet. Wie insbesondere aus Fig. 8 ersichtlich, ist die Ausnehmung 29 insgesamt von einer abgerundeten Kontur, nämlich von einem entsprechenden runden Stanzschnitt 30 umgeben. Dieser ist in Richtung quer zum Z-Faltstreifen 21 langgestreckt, annähernd oval.

Eine weitere Besonderheit besteht darin, dass ein von dem Stanzschnitt 30 herausgetrenntes Materialstück bzw. Stanzstück 31 über eine (oder mehrere) Restverbindungen 32 mit dem Zuschnitt 10 verbunden bleibt. Zur Freigabe bzw. Bildung der Ausnehmung 29 wird das Stanzstück 31 umgefaltet, so dass es neben der Ausnehmung 29 an der Innenseite des Zuschnitts 10 anliegt (Fig. 10). Die Ausnehmung 29 befindet sich am Rand des Zuschnitts 10, nämlich des Außenstreifens 17 und erstreckt sich etwa über die volle Breite des Z-Faltstreifens 21, erfasst also den Innenschenkel 24 und Zwischenschenkel 25 der Z-Faltung.

Eine weitere Besonderheit ist die Herstellung eines Zuschnitts 10. Die Zuschnitte 10 werden von einer fortlaufenden Materialbahn 33 abgetrennt. Als erstes werden die Stanzschnitte 30 an der ebenen Materialbahn 33 angebracht, und zwar in einer exakten Position mit Rücksicht auf den herzustellenden Zuschnitt 10. Vorzugsweise werden die Stanzschnitte 30 jeweils im Bereich des anschließend durchgeführten quergerichteten Trennschnitts 34 (dargestellt als quergerichtete Perforationslinie) angebracht Die Stanzschnitte 30 befinden sich außermittig zur Materialbahn 33, nämlich im Bereich des herzustellenden Z-Faltstreifens 21. Die Stanzung ist so positioniert, dass die Restverbindung 32 in Förderrichtung der Materialbahn 33 rückseitig zur Ausnehmung 29 liegt. Der Stanzschnitt 30 ist so gestaltet, dass in diesem Bereich ein geradliniger, quergerichteter Abschnitt gebildet ist zur Schaffung einer entsprechenden Faltlinie beim Umfalten des Stanzstücks 31.

Nach dem Stanzen wird während der Förderbewegung das Stanzstück 31 aus dem Bereich der Ausnehmung 29 herausgefaltet, und zwar entgegen der Förderrichtung der Materialbahn 33, bis zur Anlage an der Materialbahn 33. Zu diesem Zweck wird eine besondere Faltmaßnahme durchgeführt, die sich insbesondere aus Fig. 7 ergibt. Die Materialbahn 33 wird in diesem Bereich umgelenkt, und zwar hier um einen stumpfen Winkel über eine Umlenkwalze 35. Die Materialbahn 33 folgt der Kontur der Umlenkwalze 35, während das Stanzstück 31 aufgrund der Materialeigenschaft quer bzw. etwa tangential gerichtet ist. Ein ortsfestes Faltorgan, hier eine oberhalb der Materialbahn 33 angeordnete Faltwalze 36, legt das Stanzstück 31 infolge der Relativbewegung der Materialbahn 33 selbsttätig entgegen der Förderrichtung um in eine nach rückwärts gerichtete Position.

Nun wird der Faltstreifen 21 an der weitergeförderten Materialbahn 33 angebracht, nämlich die Z-Faltung. Danach wird der Zuschnitt 10 durch den Trennschnitt 34 von der Materialbahn 33 abgeteilt, wobei der Trennschnitt 34 durch die Ausnehmung 29 außermittig hindurchgeführt wird. Es entsteht so an der Rückseite des Zuschnitts 10 im Bereich des Z-Faltstreifens 21 eine kleine Teilausnehmung 37.

Der Zuschnitt 10 wird nun um den Packungsinhalt herumgefaltet, wobei im Bereich der Seitenwand 14 die Klebeverbindung hergestellt wird.

Bei dem vorliegenden Ausführungsbeispiel ist der Bereich der Bodenwand 15 doppellagig ausgebildet, und zwar aufgrund eines doppellagigen Randstreifens 38 des Zuschnitts 10. Dieser Randstreifen wird ebenfalls im Bereich der Materialbahn 33 angebracht, und zwar gleichzeitig mit der Z-Faltung.

### Bezugszeichenliste

- 10: Zuschnitt
- 11: Vorderwand
- 12: Rückwand
- 13: Seitenwand
- 14: Seitenwand
- 15: Bodenwand
- 16: Stimwand
- 17: Außenstreifen
- 18: Innenstreifen
- 19: Leimpunkt
- 20: Leimpunkt
- 21: Z-Faltstreifen
- 22: Zuschnittstreifen
- 23: Z-Faltkante
- 24: Innenschenkel
- 25: Zwischenschenkel
- 26: Außenschenkel
- 27: Faltlinie
- 28: Faltlinie
- 29: Ausnehmung
- 30: Stanzschnitt
- 31: Stanzstück
- 32: Restverbindung
- 33: Materialbahn
- 34: Trennschnitt
- 35: Umlenkwalze
- 36: Faltwalze
- 37: Teilausnehmung
- 38: Randstreifen

## Patentansprüche

1. Packung, insbesondere Zigarettenpackung, mit einem den Packungsinhalt umgebenden Zuschnitt (10) aus faltbarem Verpackungsmaterial, wie Papier, Folie, Karton oder dergleichen, der in einem Teilbereich mehrlagig ausgebildet ist und faltungsbedingt randseitig eine Überlappung aufweist, wobei ein innenliegender Faltlappen mit einem außenliegenden Faldappen durch Leim verbunden ist und der Leim durch eine Ausnehmung (29) in einem Zwischenlappen hindurchtritt, **dadurch gekennzeichnet, dass** die Ausnehmung (29) im Zuschnitt (10) bzw. im Zwischenlappen durch einen insgesamt gerundeten Stanzschnitt (30) begrenzt ist.

2. Packung nach Anspruch 1, **dadurch gekennzeichnet, dass** die Ausnehmung (29) in Vertikalrichtung der Packung langgestreckt, insbesondere annähernd oval ausgebildet ist.

3. Packung nach Anspruch 1 oder 2, **dadurch gekennzeichnet, dass** ein durch den Stanzschnitt (30) aus dem Zuschnitt (10) zur Bildung der Ausnehmung (29) herausgestanztes Materialstück bzw. Stanzstück (31) über eine Restverbindung (32) mit dem Zuschnitt (10) verbunden und aus dem Bereich der Ausnehmung (29) herausgefaltet ist.

4. Packung nach Anspruch 1 oder einem der weiteren Ansprüche, **dadurch gekennzeichnet, dass** der Zuschnitt (10) im Bereich eines Außenstreifens (17) zur Bildung einer Seitenwand (14) die Ausnehmung (29) aufweist, und zwar in einem Innenschenkel (24) und einem Zwischenschenkel (25) des Z-Faltstreifens (21), wobei die Ausnehmung (29) zum freien Rand hin offen ist durch Positionierung eines Trennschnitts (34) im Bereich der Ausnehmung (29).

5. Verfahren zum Herstellen von Packungen nach einem oder mehreren der Ansprüche 1 bis 4, bei denen ein Packungsinhalt von einem Zuschnitt (10) aus faltbarem Material, insbesondere Papier, Folie, Karton umgeben ist, der in einem Teilbereich mehrlagig ausgebildet ist und faltungsbedingt randseitig eine Überlappung aufweist, in deren Bereich ein innenliegender Faltlappen mit einem außenliegenden Faltlappen durch Leim verbunden ist und der Leim durch eine Ausnehmung (29) in einem Zwischenlappen hindurchtritt, wobei der Zuschnitt von einer fortlaufenden Materialbahn (33) mit mindestens einem quergerichteten bzw. sich in Richtung der Materialbahn (33) erstreckenden mehrlagigen Faltlappen (21) abgetrennt wird, **gekennzeichnet durch** folgende Merkmale:
a) die von einem insgesamt gerundeten Stanzschnitt (30) begrenzte Ausnehmung (29) wird **durch** Stanzen in die fortlaufende Materialbahn (33) entsprechend der Position der Ausnehmung (29) im Zuschnitt (10) angebracht,
b) die Materialbahn (33) wird sodann fortlaufend in Längsrichtung gefaltet zur Bildung des Faltstreifens (21),
c) danach werden die mit dem Faltstreifen (21) versehenen Zuschnitte (10) positionsgenau **durch** einen quergerichteten Trennschnitt (34) von der fortlaufenden Materialbahn (33) abgetrennt,
d) der Trennschnitt (34) verläuft **durch** die Ausnehmung (29) hindurch unter Bildung von zu einem Rand des Zuschnitts (10) offenen Teilsausnehmungen unterschiedlicher Größe,
e) der Zuschnitt (10) wird sodann um den Packungsinhalt herumgefaltet.

6. Verfahren nach Anspruch 5, **dadurch gekennzeichnet, dass** die Ausnehmung (29) durch einen nicht geschlossenen runden Stanzschnitt (30) gebildet wird, derart, dass ein Materialstück bzw. Stanzstück (31) über eine Restverbindung (32) mit dem Zuschnitt (10) verbunden ist.

7. Verfahren nach Anspruch 6, **dadurch gekennzeichnet, dass** das über die Restverbindungen mit dem Zuschnitt (10) verbundene Stanzstück (31) vor der Bildung des Faltstreifens (21) unter Freigabe der Ausnehmung (29) bis zur Anlage an dem Zuschnitt (10) umgefaltet wird, insbesondere in eine Position auf der zum freien seitlichen Rand des Zuschnitts (10) gegenüberliegenden Seite der Ausnehmung (29).

8. Verfahren nach Anspruch 7, **dadurch gekennzeichnet, dass** das Stanzstück (31) während des Transports der Materialbahn (33) entgegen der Förderrichtung der Materialbahn (33) umgefaltet wird, insbesondere im Bereich einer Umlenkung der Materialbahn (33).

9. Vorrichtung zum Herstellen von Zuschnitten für Packungen nach einem oder mehreren der Ansprüche 1 bis 4, bei denen ein Packungsinhalt von einem Zuschnitt (10) aus faltbarem Material, insbesondere Papier, Folie, Karton umgeben ist, der in einem Teilbereich mehrlagig ausgebildet ist und faltungsbedingt randseitig eine Überlappung aus einem innenliegenden Faltlappen und einem mit diesem durch Leim verbundenen außenliegenden Faltlappen aufweist, wobei der Leim durch eine von einem insgesamt gerundeten Stanzschnitt (30) umgebene Ausnehmung (29) in einem Zwischenlappen hindurch tritt und ein durch ein Stanzwerkzeug gebildetes, insgesamt rundes Stanzstück (31) im Bereich der Ausnehmung (29) über eine Restverbindung (32) mit einer Materialbahn (33) zum Herstellen der Zuschnitte verbunden ist, **dadurch gekennzeichnet, dass** die Materialbahn (33) über ein Ablenkorgan geführt ist, insbesondere über eine Umlenkwalze (35), derart, dass der Faltlappen bzw. das Stanzstück (31) aufgrund der Materialeigenschaft im Bereich der Umlenkung unter einem Winkel zur Materialbahn (33) gerichtet ist und dass durch ein im Bereich der Umlenkung angeordnetes Faltorgan, insbesondere eine ortsfeste Faltwalze (36) das Stanzstück (31) gegen die Materialbahn (33) umfaltbar ist.

## Claims

1. Pack, in particular cigarette pack, having a blank (10) which encloses the pack contents, is made of foldable packaging material, such as paper, film, cardboard or the like, is of multi-layered design in a sub-region and, as a result of folding, has a border-side overlap, an inner folding tab being connected to an outer folding tab by glue and the glue passing through a cut-out (29) in an intermediate tab, **characterized in that** the cut-out (29) in the blank (10) or in the intermediate tab is bounded by a punch cut (30) which is rounded overall.

2. Pack according to Claim 1, **characterized in that** the cut-out (29) is elongate, in particular of more or less oval design, in the vertical direction of the pack.

3. Pack according to Claim 1 or 2, **characterized in that** a piece of material or punched segment (31), which has been punched out of the blank (10) by the punch cut (30) in order to form the cut-out (29), is connected to the blank (10) via a residual connection (32) and is folded out of the region of the cut-out (29).

4. Pack according to Claim 1 or one of the further claims, **characterized in that** the blank (10) has the cut-out (29) in the region of an outer strip (17) for forming a side wall (14), to be precise in an inner leg (24) and an intermediate leg (25) of the Z-fold strip (21), the cut-out (29) being open in the direction of the free border by virtue of a severing cut (34) being positioned in the region of the cut-out (29).

5. Process for producing packs according to one or more of the Claim 1 to 4, in the case of which pack contents are enclosed by one blank (10) which is made of foldable material, in particular paper, film or cardboard, and which is of multi-layered design in a sub-region and, as a result of folding, has a border-side overlap in whose region an inner folding tab is connected to an outer folding tab by glue and the glue passing through a cut-out (29) which is bounded by a punch cut (30) which is rounded overall in an intermediate tab, the blank being severed from a continuous material web (33) and having at least one multi-layered folding strip (21), which is directed transversely and/or extends in the direction of the material web (33), **characterized by** the following features:
a) the cut-out (29) is made by punching into the continuous material web (33) in accordance with the position of the cut-out (29) in the blank (10),
b) the material web (33) is then folded continuously in the longitudinal direction in order to form the folding strip (21),
c) the blanks (10) provided with the folding strip (21) are then severed by a transverse severing cut (34) from the continuous material web (33) in a precisely positioned manner and folded around the pack contents,
d) the severing cut (34) runs through the cut-out (29) to form differently sized sub-cut-outs which are open in the direction of one border of the blank (10),
e) the blank (10) is then folded around the pack contents.

6. Process according to Claim 5, **characterized in that** the cut-out (29) is formed by a round interrupted punch cut (30) such that a piece of material or punched segment (31) is connected to the blank (10) via a residual connection (32).

7. Process according to Claim 6, **characterized in that,** prior to the formation of the folding strip (21), the punched segment (31), which is connected to the blank (10) via the residual connections, is folded over, the cut-out (29) being released in the process, until it butts against the blank (10), in particular into a position on that side of the cut-out (29) which is located opposite the free lateral border of the blank (10).

8. Process according to Claim 7, **characterized in that** the punched segment (31) is folded over, during the transport of the material web (33), counter to the conveying direction of the material web (33), in particular in the region of a deflection of the material web (33).

9. Process for producing blanks for packs according to one or more of the Claim 1 to 4, in the case of which pack contents are enclosed by one blank (10) which is made of foldable material, in particular paper, film or cardboard, and which is of multi-layered design in a sub-region and, as a result of folding, has a border-side overlap of an inner folding tab and an outer folding tab connected to said inner folding tab by glue, with the glue passing through a cut-out (29) which is bounded by a punch cut (30) that is rounded overall in an intermediate tab, and an overall round punched segment (31), which is formed by a punching tool, in the region of the cut-out (29) being connected to a material web (33) via a residual connection (32) for the purpose producing the blanks, **characterized in that** the material web (33) is guided over a deflecting element, in particular over a deflecting roller (35), such that, on account of the material properties, the folding tab or the punched segment (31) is directed at an angle to the material web (33) in the region of the deflection, and **in that** the punched segment (31) can be folded over against the material web (33) by a folding element arranged in the region of the deflection, in particular a stationary folding roller (36).

## Revendications

1. Paquet, en particulier paquet de cigarettes, comportant une découpe (10) en matériau d'emballage pliable, tel que papier, feuille, carton ou matériau semblable, qui entoure le contenu du paquet, et est formée de plusieurs couches dans une zone et, en raison de pliage, présente sur le bord un recouvrement, une patte intérieure étant jointe par de la colle à une patte extérieure et la colle traversant un évidement (29) fait dans une patte intermédiaire, **caractérisé par le fait que** l'évidement (29) fait dans la découpe (10), plus précisément dans la patte intermédiaire, est limité par une découpure dans l'ensemble arrondie (30).

2. Paquet selon la revendication 1, **caractérisé par le fait que** l'évidement (29) est allongé dans la direction verticale du paquet, en particulier approximativement ovale.

3. Paquet selon l'une des revendications 1 et 2, **caractérisé par le fait qu'**un morceau de matière ou morceau de découpage (31) découpé par la découpure (30) dans la découpe (10) pour la formation de l'évidement (29) est joint à la découpe (10) par une liaison restante (32) et sorti par pliage de la zone de l'évidement (29).

4. Paquet selon la revendication 1 ou une des autres revendications, **caractérisé par le fait que** la découpe (10) présente l'évidement (29) dans la zone d'une bande extérieure (17) pour la formation d'une paroi latérale (14), et ce dans une branche intérieure (24) et une branche intermédiaire (25) de la bande de pliage en Z (21), l'évidement (29) étant ouvert vers le bord libre par positionnement d'une coupe de séparation (34) dans la zone de l'évidement (29).

5. Procédé de fabrication de paquets selon une ou plusieurs des revendications 1 à 4, dont le contenu est entouré d'une découpe (10) en matériau d'emballage pliable, en particulier en papier, feuille, carton ou matériau semblable, qui est formée de plusieurs couches dans une zone et, en raison de pliage, présente côté bord un recouvrement dans la zone duquel une patte intérieure est jointe par de la colle à une patte extérieure et la colle traverse un évidement (29) fait dans une patte intermédiaire, la découpe étant détachée d'une bande continue de matériau (33) présentant au moins une patte à plusieurs couches (21) dirigée transversalement, ou s'étendant dans la direction de la bande de matériau (33), **caractérisé par** les caractéristiques suivantes :
a) l'évidement (29), limité par une découpure dans l'ensemble arrondie (30), est réalisé par découpage dans la bande continue de matériau (33) conformément à la position de l'évidement (29) dans la découpe (10),
b) la bande de matériau (33) est ensuite pliée de façon continue dans la direction longitudinale pour la formation de la bande de pliage (21),
c) après cela, les découpes (10) pourvues de la bande de pliage (21) sont détachées en position exacte de la bande continue de matériau (33) par une coupe de séparation dirigée transversalement (34),
d) la coupe de séparation (34) traverse l'évidement (29) en formant des évidements partiels de différentes dimensions ouverts vers un bord de la découpe (10),
e) la découpe (10) est ensuite pliée autour du contenu du paquet.

6. Procédé selon la revendication 5, **caractérisé par le fait que** l'évidement (29) est formé par une découpure ronde non fermée (30) de façon telle qu'un morceau de matière ou morceau de découpage (31) soit joint à la découpe (10) par une liaison restante (32).

7. Procédé selon la revendication 6, **caractérisé par le fait que** le morceau de découpage (31) joint à la découpe (10) par les liaisons restantes est, avant la formation de la bande de pliage (21), replié, en dégageant l'évidement (29), jusqu'à ce qu'il s'appuie sur la découpe (10), en particulier dans une position sur le côté de l'évidement (29) opposé au bord latéral libre de la découpe (10).

8. Procédé selon la revendication 7, **caractérisé par le fait que** le morceau de découpage (31) est, pendant le transport de la bande de matériau (33), replié dans la direction opposée à la direction de transport de la bande de matériau (33), en particulier dans la zone d'un renvoi de la bande de matériau (33).

9. Dispositif de fabrication de découpes pour des paquets selon une ou plusieurs des revendications 1 à 4 dont le contenu est entouré d'une découpe (10) en matériau pliable, en particulier en papier, feuille, carton, qui est formée de plusieurs couches dans une zone et, en raison de pliage, présente côté bord un recouvrement d'une patte intérieure et d'une patte extérieure jointe à celle-ci par de la colle, la colle traversant un évidement (29) fait dans une patte intermédiaire entouré d'une découpure dans l'ensemble arrondie (30), et un morceau de découpage dans l'ensemble rond (31) formé par un outil de découpage étant joint dans la zone de l'évidement (29), par une liaison restante (32), à une bande de matériau (33) pour la fabrication des découpes, **caractérisé par le fait que** la bande de matériau (33) passe sur un organe de déviation, en particulier sur un rouleau de renvoi (35), de façon telle que la patte ou le morceau de découpage (31), en raison du caractère propre du matériau, fasse dans la zone du renvoi un angle avec la bande de matériau (33), et qu'un organe de pliage, en particulier un rouleau de pliage fixe (36), placé dans la zone du renvoi replie le morceau de découpage (31) contre la bande de matériau (33).
